# EUROPÄISCHE PATENTSCHRIFT

(11) **EP 0 994 227 B1**
(45) Veröffentlichungstag und Bekanntmachung des Hinweises auf die Patenterteilung: **28.01.2004**
(21) Anmeldenummer: 99113293.7
(22) Anmeldetag: 09.07.1999
(51) Int. Cl.: E05C 17/16

(54) **Schliessblech mit Sperrbügel**
Striker with a locking clamp
Gâche avec un etrier de blocage

(30) Priorität: 10.09.1998 DE 29816264 U
(43) Veröffentlichungstag der Anmeldung: 19.04.2000
(73) Patentinhaber: Carl Fuhr GmbH & Co. KG, 42579 Heiligenhaus (DE)
(72) Erfinder: Theil, Johannes, 42579 Heiligenhaus (DE)
(74) Vertreter: Grundmann, Dirk, Dr.

(56) Entgegenhaltungen:
- EP-A- 0 816 611
- US-A- 3 322 453
- US-A- 3 458 226

## Beschreibung

Die Erfindung betrifft ein Schließblech gemäß Gattungsbegriff des Anspruches 1.

Ein derartiges Schließblech ist aus der US 3,322,453 vorbekannt. Der dort beschriebene Beschlag besitzt eine Anschraubplatte, die rahmenseitig an einer Tür anbringbar ist. An der Anschraubplatte befindet sich ein schwenkbarer Bügel, der einen Längsschlitz hat zum Eintauchen eines profilierten Kopfes eines türblattseitigen Riegels. In der Verschwenkstellung überdeckt der Schließbügel eine Befestigungsschraube der Schließplatte.

Aus der US-3,458,226 ist ebenfalls ein Sperriegelbeschlag vorbekannt, bei dem ein Sperrbügel mit einem Profilkopf eines Riegels zusammenwirken kann. Auch hier überdeckt der Sperrbügel in seiner ausgeschwenkten Stellung Befestigungsöffnung der Befestigungsplatte des Beschlages.

Aus der EP 0 816 611 ist ein Sperriegelbeschlag bekannt, bei welchem der Sperrbügel einer Hinterfütterungsplatte zugeordnet ist, die von einem Schließblech abgedeckt wird.

Der Erfindung liegt die Aufgabe zugrunde, das bekannte Schließblech sicherheitstechnisch weiterzubilden.

Gelöst wird die Aufgabe durch die im Anspruch 1 angegebene Erfindung. Erfindungsgemäß besitzt das Schließblech eine Stützplatte. Diese Stützplatte ist fest mit dem Schließblech verbunden und besitzt eine Befestigungsöffnung, um sie mit dem Türrahmen zu befestigen. Diese Befestigungsöffnung wird von dem Schließbügel überdeckt. In einer Weiterbildung der Erfindung ist vorgesehen, dass der Sperrbügel an einer Schließblechwandung schieb-drehangelenkt ist. Zufolge dieser Ausgestaltung kann die in der eine Türspaltöffnung ermöglichenden Stellung überdeckte Befestigungsöffnung durch Verschieben des ausgeschwenkten Sperrbügels bei geöffneter Tür zugänglich gemacht werden. Ein derartiges Verschieben ist möglich, wenn der Profilkopf des Schlosses außer Eingriff steht, d. h. der Sperrbügel bei geöffneter Tür ausgeschwenkt wird. Da der Sperrbügel zwischen Schließblechwandung und einer rückwärtigen Stützplatte angeordnet ist, ermöglicht die Stützplatte eine doppelte Flächenführung des Sperrbügels. Der Sperrbügel sitzt einerseits flächig an der Rückseite der Schließblechwandung und andererseits flächig an der Stützplatte. In vorteilhafter Weise bildet diese Stützplatte auch die vom Sperrbügel überdeckbare Befestigungsöffnung aus. Dabei kann die Schließblechwandung eine Schraubwerkzeugdurchtrittsöffnung aufweisen, die in Fluchtlage liegt zu der Befestigungsöffnung.

Eine weitere, die Sicherheit eines gattungsgemäßen Schließbleches erhöhende Maßnahme besteht darin, daß das angelenkte Ende des Sperrbügels eine Anschlagkante ausbildet, welche in spitzwinkliger Sperrbügelschwenkstellung gegen einen Wandungsabschnitt des Schließbleches tritt. Diese Anschlagkante bewirkt, daß bei geöffneter Tür und ausgeschwenktem Sperrbügel der ausgeschwenkte Sperrbügel das Schließen der Türe nicht sperrend hemmt. Die Tür schlägt mit ihrem Aufschlagfalz zwar gegen das freie Ende des Sperrbügels. Zufolge der Abrundung des freien Endes und der Schrägstellung übt die Tür auf den Sperrbügel ein Kippmoment aus, so daß der Sperrbügel in seine Ruhestellung zurückschwenken kann und das Auge in die dazu vorgesehene Einschwenköffnung eintauchen kann. In vorteilhafter Weise sind die freien Schmalendseiten des Schließbleches durch Endkappen verschlossen.

Ein Ausführungsbeispiel der Erfindung wird nachfolgend anhand beigefügter Zeichnungen erläutert. Es zeigen:
- Fig. 1: ein erfindungsgemäßes Schließblech in der Ansicht,
- Fig. 2: eine Darstellung des Schließbleches in der Seitenansicht,
- Fig. 3: eine Darstellung gemäß Fig. 1 bei frei ausgeschwenktem Sperrbügel,
- Fig. 4: eine Darstellung gemäß Fig. 1, wobei der Sperrbügel durch Eingriff eines Profilkopfriegels in eine einer Spaltöffnungsstellung entsprechenden Schwenkstellung dargestellt ist,
- Fig. 5: ein Schnitt gemäß der Linie V-V in Fig. 1,
- Fig. 6: ein Schnitt gemäß der Linie VI-VI in Fig. 1 und
- Fig. 7: ein Schnitt gemäß der Linie VIII-VII in Fig 3.

Das erfindungsgemäße Schließblech besitzt etwa in Schließblechmitte zum Rand der Schließblechwandung 9 hin eine Befestigungsöffnung 1 zum Durchtritt einer Schraube 2. Die Befestigungsöffnung 1 ist einer Stützplatte 7 zugeordnet. Die Befestigungsöffnung 1 ist mit einer Senkung versehen zur Aufnahme einer Senkkopfschraube 2.

Die Stützplatte 7 liegt in Parallelerstreckung zur Schließblechwandung 9 und beabstandet dazu und ist rückwärtig mittels Zapfen 18 mit einer Abwinklung 26 des Schließbleches 3 verbunden. Zwischen der Stützplatte 7 und Schließblechwandung 9 ist ein Einschwenkraum gebildet für den Sperrbügel 4 vorgesehen. Wenn das Auge 10 des Sperrbügels 4 in einer Einschwenköffnung 23 eingeschwenkt ist, verdeckt der Sperrbügel 4 mit einem Schaftabschnitt die Befestigungsöffnung 1, die sich in der Stützplatte 7 befindet. Fluchtend zur Befestigungsöffnung 1 bildet die Schließblechwandung 9 eine Schraubwerkzeugdurchtrittsöffnung 8 aus, die mit einer Kappe 27 verdeckt ist. Das Schließblech 4 befindet sich in dieser Ruhestellung zwischen der Befestigungsöffnung 1 und der Schraubwerkzeugdurchtrittsöffnung 8.

Die Schließblechwandung besitzt unterhalb der randseitig offenen Einschwenköffnung 23 einen vertikal, in Schließblechlängserstreckung sich erstrecken Längsschlitz in Form eines Langloches. In diesem Langloch ist ein Lagerzapfen längsverschieblich gelagert. Der Lagerzapfen 5 gehört zum angelenkten Ende des Sperrbügels 4.

Wird der Sperrbügel 4, wie in Fig. 3 dargestellt, frei aus der Einschwenköffnung ausgeschwenkt, so bleibt er in einer spitzwinkligen Stellung stehen, wobei der Lagerzapfen 5 sich am unteren Ende des Langloches 6 befindet. In dieser frei ausgeschwenkten Stellung ist die Befestigungsöffnung 1 durch die Schraubwerkzeugdurchtrittsöffnung 8 zugänglich. In dieser Stellung schlägt eine am Anlenkende des Sperrbügel 4 vorgesehene Anschlagkante 19 gegen einen Wandungsabschnitt 20 der Abwinklung 26.

Das Auge 10 des Sperrbügels 4 ist für den Eintritt eines Profilkopfes 11 eines Riegels eines nicht dargestellten Schlosses vorgesehen. Wird die das Schloß tragende Tür mit in das Auge 10 eingefahrenem Profilkopf 11 aufgeschwenkt, so wird das Auge 10 des Sperrbügels 4 aus der Einschwenköffnung 23 herausverlagert. Der Sperrbügel 4 schwenkt um seinen Lagerzapfen 5 und gleichzeitig wandert der Lagerzapfen 5 im Langloch 6 nach oben. In dieser eine Türspaltöffnung ermöglichenden Stellung (Fig. 4) wird die Befestigungsöffnung 1 von einem Schaftabschnitts des Sperrbügel 4 überdeckt, so daß durch die Schraubwerkzeugdurchtrittsöffnung 8 kein Zugang zur Befestigungsschraube 2 möglich ist.

Im Bereich des Auges 10 besitzt der Sperrbügel an seinem freien Ende 15 eine Rundung. Beim Einschwenken der Rundung Einschwenköffnung 23 kann die Randkante des freien Endes 15 gegen eine Schrägflanke 16 einer Abdeckplatte 14 stoßen. Wie aus Fig. 5 ersichtlich liegt der das Auge 10 aufweisende Sperrbügelabschnitt in einer Vortrittsstellung gegenüber der Schließblechwandung 9.

Dies ist eine Folge der Abkröpfung 25 zwischen Augenabschnitt und Schaftabschnitt des Sperrbügels.

Die Platte 14 kann auf einen Schmalendabschnitt 13 des Schließbleches 3 aufgeklipst werden. Hierzu bildet die Abdeckplatte 14 Klipszapfen 22 aus. Die Abdeckplatte 14 ist so ausgebildet, daß sie eine Befestigungsschraubendurchtrittsöffnung 17 überfangen kann.

Durch ein Auflaufen des freien Endes 15 des Sperrbügels auf die Schrägflanke 16 wird der Sperrbügel 4 bei seiner Einschwenkverlagerung nach unten verlagert, so daß ein abgekröpfter Abschnitt 25 des Sperrbügels in eine wannenartige Aufnahme 24 fällt, welche den Sperrbügel 4 in seiner eingeschwenkten Stellung hält. An den beiden Schmalendseitein 13 des Schließbleches befinden sich Endkappen 21, mit denen die Öffnungen der Abwinklung verschlossen ist.

Alle offenbarten Merkmale sind erfindungswesentlich. In die Offenbarung der Anmeldung wird hiermit auch der Offenbarungsinhalt der zugehörigen/beigefügten Prioritätsunterlagen (Abschrif t der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Befestigungsöffnungen zum Durchgriff von Schrauben aufweisendes, an einem Türrahmen oder dergleichen anschlagbares Schließblech mit Sperrbügel, wobei mindestens eine Befestigungsöffnung (1) bei in einer eine Türspaltöffnung ermöglichenden Stellung vom Sperrbügel (4) überdeckt ist, **gekennzeichnet durch** eine rückwärtig der Schließblechwandung (9) des Schließbleches (3) fest mit einer Abwinklung (26) des Schließbleches verbundene, eine vom Sperrbügel (4) überdeckbare Befestigungsöffnung (1) aufweisende Stützplatte (11), wobei der Sperrbügel (4) zwischen Schließblechwandung (9) und der Stützplatte (7) angeordnet ist.

2. Schließblech nach Anspruch 1, **dadurch gekennzeichnet, dass** der Sperrbügel (4) an einer Schließblechwandung (9) schieb-drehangelenkt ist.

3. Schließblech nach einem der vorhergehenden Ansprüche, **gekennzeichnet durch** eine zu der überdeckbaren Befestigungsöffnung (1) fluchtendene Schraubwerkzeugdurchtrittsöffnung (8) der Schließblechwandung (9).

4. Schließblech nach einem der vorhergehenden Ansprüche, **dadurch gekennzeichnet, dass** die Stützplatte (7) mit der Schließblechwandung (9) verzapft ist.

5. Schließblech nach einem der vorhergehenden Ansprüche, **gekennzeichnet durch** eine an der Schmalendseite (13) des Schließbleches (3) angeordnete Abdeckplatte (14) mit einer Schrägflanke (16) als Gleitleitfläche für das freie Ende (15) des Sperrbügels (4).

6. Schließblech nach Anspruch 5, **dadurch gekennzeichnet, dass** die Abdeckplatte (14) mindestens eine Befestigungsschraubendurchtrittsöffnung (17) überdeckt.

7. Schließblech nach einem der Ansprüche 5 oder 7, **dadurch gekennzeichnet, dass** die Abdeckplatte (14) mit der Schließblechwandung verklipst ist.

8. Schließblech nach einem der vorhergehenden Ansprüche, **gekennzeichnet durch** eine vom angelenkten Ende des Sperrbügels (4) ausgebildete Anschlagkante (19), welche in spitzwinkliger Sperrbügelschwenkstellung gegen einen Wandungsabschnitt (20) des Schließbleches tritt.

9. Schließblech nach einem der vorhergehenden Ansprüche, **gekennzeichnet durch** die Schmalendseiten (13) des Schließbleches verschließende Endkappen (21).

## Claims

1. Striker plate with locking clamp which comprises fastening openings for the passage of screws and can be fixed to a door frame or the like, wherein at least one fastening opening (1) is overlapped by the locking clamp (4) in a position which allows the door to be opened ajar, **characterised by** a support plate (11) which is rigidly connected to an angled portion (26) of the striker plate to the rear of the striker plate wall (9) of the striker plate (3) and which has a fastening opening (1) which can be overlapped by the locking clamp (4), wherein the locking clamp (4) is arranged between the striker plate wall (9) and the support plate (7).

2. Striker plate according to claim 1, **characterised in. that** the locking clamp (4) is slidably and rotatably linked to a striker plate wall (9).

3. Striker plate according to any of the preceding claims, **characterised by** an opening (8) in the striker plate wall (9) for passage of a screwing tool, which is aligned with the fastening opening (1) which can be overlapped.

4. Striker plate according to any of the preceding claims, **characterised in that** the support plate (7) is mortised to the striker plate wall (9).

5. Striker plate according to any of the preceding claims, **characterised by** a cover plate (14) arranged at the narrow end side (13) of the striker plate (3), with a sloping flank (16) as a sliding guide surface for the free end (15) of the locking clamp (4).

6. Striker plate according to claim 5, **characterised in that** the cover plate (14) overlaps at least one opening (17) for passage of a fastening screw.

7. Striker plate according to either of claims 5 or 7, **characterised in that** the cover plate (14) is clipped to the striker plate wall.

8. Striker plate according to any of the preceding claims, **characterised by** a stop edge (19) which is formed by the linked end of the locking clamp (4) and which in an acute-angled locking clamp pivot position abuts against a wall section (20) of the striker plate.

9. Striker plate according to any of the preceding claims, **characterised by** end caps (21) which close the narrow end sides (13) of the striker plate.

## Revendications

1. Gâche pouvant être montée sur un châssis de porte ou analogue, présentant des ouvertures de fixation pour le passage de vis, avec un étrier de blocage, au moins une ouverture de fixation (1) étant couverte par l'étrier de blocage (4) à une position permettant l'ouverture d'un interstice de porte, **caractérisée par** une plaque d'appui (11), présentant une ouverture de fixation (1) susceptible d'être recouverte par l'étrier de blocage (4), plaque d'appui reliée rigidement à un coudage (26) de la gâche, à l'arrière de la paroi de gâche (9) de la gâche (3), l'étrier de blocage (4) étant disposé entre la paroi de gâche (9) et la plaque d'appui (7).

2. Gâche selon la revendication 1, **caractérisée en ce que** l'étrier de blocage (4) est articulé en rotation et avec coulissement sur une paroi de gâche (9).

3. Gâche selon l'une des revendications précédentes, **caractérisée par** une ouverture de passage d'outil de vissage (8), alignée par rapport à l'ouverture de fixation (1), susceptible d'être recouverte, de la paroi de gâche (9).

4. Gâche selon l'une des revendications précédentes, **caractérisée en ce que** la plaque d'appui (7) est chevillée à la paroi de gâche (9).

5. Gâche selon l'une des revendications précédentes, **caractérisée par** une plaque de recouvrement (14) disposée sur le côté étroit (13) de la gâche (3), avec un flanc oblique (16) faisant office de surface de guidage de coulissement pour l'extrémité (15) libre de l'étrier de blocage.

6. Gâche selon la revendication 5, **caractérisée en ce que** la plaque de recouvrement (14) recouvre au moins une ouverture de passage de vis de fixation (17).

7. Gâche selon l'une des revendications 5 ou 7, **caractérisée en ce que** la plaque de recouvrement (14) est enclipsée à la paroi de gâche.

8. Gâche selon l'une des revendications précédentes, **caractérisée par** une arête de butée (19), réalisée par l'extrémité articulée de l'étrier de blocage (4) et qui vient se placer contre un tronçon de paroi (20) de la gâche, lorsque l'étrier de blocage est en position pivotée sous un angle aigu.

9. Gâche selon l'une des revendications précédentes, **caractérisée par** des capuchons d'extrémité (21) fermant les côtés d'extrémité étroits (13) de la gâche.
